# EUROPÄISCHE PATENTSCHRIFT

(11) **EP 0 714 369 B1**
(45) Veröffentlichungstag und Bekanntmachung des Hinweises auf die Patenterteilung: **21.04.1999**
(21) Anmeldenummer: 95919303.8
(22) Anmeldetag: 06.06.1995
(51) Int. Cl.: B65D 41/34

(54) **SCHRAUBKAPPE MIT GARANTIEBAND**
SCREW CAP WITH WARRANTY STRIP
BOUCHON FILETE AVEC BANDE DE GARANTIE

(30) Priorität: 24.06.1994 CH 2018/94
(43) Veröffentlichungstag der Anmeldung: 05.06.1996
(73) Patentinhaber: Crown Cork AG, 4153 Reinach (CH)
(72) Erfinder: HERRMANN, Klaus-Jürgen, D-79595 Rümmingen (DE); KIRCHGESSNER, Michael, D-79588 Egringen (DE)
(74) Vertreter: Hepp, Dieter
(86) Internationale Anmeldenummer: CH9500132
(87) Internationale Veröffentlichungsnummer: WO9600172

(56) Entgegenhaltungen:
- EP-A- 0 337 046
- EP-A- 0 459 941
- EP-A- 0 564 999
- GB-A- 2 255 553
- US-A- 4 278 180
- US-A- 5 295 600

## Beschreibung

Die Erfindung betrifft eine Schraubkappe zum Verschliessen einer Behältermündung gemäss Oberbegriff von Patentanspruch 1. Derartige Schraubkappen sind meist einstückig aus Kunststoff im Spritzgussverfahren hergestellt. Es sind aber auch Ausführungsbeispiele bekannt und gebräuchlich, bei denen die Schraubkappe selbst z. B. aus Aluminiumblech besteht und das Garantieband aus Kunststoff als separates Bauelement mit der Schraubkappe verbunden wird. Vor allem in der Getränkeindustrie werden solche Schraubkappen in grosser Zahl eingesetzt. Aufgrund der vorgegebenen Taktfrequenzen von Füllstrassen, die immer schneller laufen, steht für das Aufschrauben der Schraubkappen beim Verschliessen der Flasche immer weniger Zeit zur Verfügung. Dementsprechend besteht die Gefahr, dass nicht ausreichend Zeit zur Verfügung steht, um das Garantieband beim Aufsetzen langsam aufzuweiten, und um die Rückhalte-Elemente des Garantiebands über den komplementären Vorsprung oder Wulst an der Flasche zu schnappen. Die Konsequenz ist eine Zerstörung der Garantiebänder bereits beim Verschliessen der Flasche.

Aus der EP-A-0 459 941 der Anmelderin ist eine Schraubkappe mit einem Garantieband bekannt, das neben der vertikalen Sollbruchstelle wenigstens eine Entlastungsöffnung enthält. Die Entlastungsöffnung dient dazu, das Garantieband für den Verschliessvorgang elastischer zu machen.

In der Praxis hat sich nun gezeigt, dass vor allem bei hohen Verschliessgeschwindigkeiten und/oder Rückhalte-Elementen mit grossem Widerstand die Entlastungsöffnung so gross dimensioniert werden muss, dass sich das Garantieband auch beim Oeffnen elastisch ausweiten kann, womit das Rückhalte-Element in bestimmten Fällen über den komplementären Vorsprung am Flaschenhals angehoben werden kann, ohne dass das Garantieband reisst.

Aufgabe der Erfindung ist es, die Nachteile des Bekannten zu vermeiden, insbesondere also eine Schraubkappe der eingangs genannten Art zu schaffen, bei der sich das Garantieband beim Verschliessen der Behältermündung ohne Beschädigung der Sollbruchstelle dehnen kann, jedoch beim erstmaligen Abschrauben keine Dehnung auftritt, welche die Garantiefunktion beeinträchtigen könnte. Diese Aufgabe wird erfindungsgemäss bei einer Schraubkappe mit den Merkmalen der Patentansprüche gelöst. Dabei wird also vor allem eine Entlastungszone neben der Sollbruchstelle des Garantiebands eingesetzt, die zum unteren Rand des Garantiebands hin in der Dehnbarkeit steigt. Dies bewirkt vor allem, dass beim Aufschrauben, wenn das Garantieband von unten her aufgeweitet wird, weil Rückhalte - Element und Flaschenwulst aufeinandertreffen, das Garantieband mit relativ geringem Kraftaufwand progressiv geweitet werden kann. Wenn dagegen beim erstmaligen Oeffnen, das Rückhalte-Element oder die Rückhalte-Elemente auf den Flaschenwulst treffen, bewirkt dies eine Dehn- oder Aufweit-Kraft, die vom oberen Bereich des Garantiebands ausgeht. Da die Dehnbarkeit durch die Entlastungszone im oberen Bereich geringer ist, bleibt die Garantiefunktion unbeeinträchtigt. Im Dehnbereich tritt während der Dehnung und der Dehnhysterese eine Verfestigung des Materials ein, was sich auch positiv auf die Garantiefunktion auswirkt.

Die Erhöhung der Dehnbarkeit lässt sich dabei z. B. durch eine Verringerung der Wandstärke, durch Faltung des Garantiebands im Bereich der Entlastungszone oder durch Entlastungs-Stege unterschiedlicher Länge und/oder unterschiedlicher Dicke und damit variabler Dehnbarkeit erreichen. Besonders bewährt haben sich Entlastungszonen, welche die Form eines sich gegen den unteren Rand des Garantiebands erweiternden Materialverdünnung aufweisen, die sich über einen Teil des Garantiebands erstrecken. Sowohl herstellungstechnisch als auch im Hinblick auf die Verschliesseigenschaften haben sich etwa dreieckige Entlastungszonen bewährt, wobei die untere Dreieckseite mit der Unterseite des Garantiebands zusammenfällt und sich die Spitze des Dreiecks nach oben in Richtung auf die Verschlusskappe erstreckt. Zweckmässiger Weise ist das Dreieck etwa gleichschenklig und der Winkel an der oberen Spitze beträgt 25° bis 50°, vorzugsweise etwa 35°. Die Dehnbarkeit der Entlastungszone sollte im Hinblick auf das verwendete Kunststoffmaterial so dimensioniert werden, dass die Dehnung der Entlastungszone nach dem Verschliessen des Behälters wieder zurückgebildet wird. Eine geringe bleibende Ueberdehnung kann vor allem dann tolerierbar sein, wenn sie nur im Bereich extremer Uebermasse, also im Toleranz-Grenzbereich der Behälter-Aussendurchmesser auftreten.

Die Entlastungszone sollte sich wenigstens über die halbe Höhe des Garantiebands erstrecken, damit der Uebergang von relativ grosser Dehnbarkeit am unteren Rand des Garantiebands bis zu "Dehnbarkeit Null" über eine ausreichende Wegstrecke verläuft.

Sofern das Garantieband einen Umfangsabschnitt aufweist, entlang dessen es zusammenhängend mit dem unteren Rand der Schraubkappe verbunden ist, ist es zweckmässig, wenn die Entlastungszone vorwiegend im Bereich des nicht fest-verbundenen Abschnitts neben der Sollbruchstelle, insbesondere bezogen auf die Aufschraubrichtung hinter der Sollbruchstelle angeordnet ist. Sofern das Garantieband über den gesamten Umfang mit Sollbruchstegen mit der Kappe verbunden ist, ist es besonders zweckmässig, wenn zu beiden Seiten der vertikalen Sollbruchstelle wenigstens eine Entlastungszone vorgesehen ist.

Die Erfindung ist im folgenden in Ausführungsbeispielen anhand der Zeichnungen näher erläutert. Es zeigen:
- Figur 1: die schematische Darstellung einer Schraubkappe mit den Merkmalen der Erfindung nach dem Abschrauben von einem Flaschenhals,
- Figur 2: ein abgewandeltes Ausführungsbeispiel einer Schraubkappe während des Verschliessens,
- Figur 3: die Schraubkappe gemäss Figur 2 nach dem Verschliessen,
- Figur 4: ein abgewandeltes Ausführungsbeispiel einer Entlastungszone an einem Garantieband in vergrössertem Massstab,
- Figur 5: ein Garantieband analog Figur 3 in vergrössertem Massstab in Seitenansicht,
- Figur 6: das Garantieband gemäss Figur 5 in der Ansicht von unten,
- Figur 7: ein weiter abgewandeltes Ausführungsbeispiel einer Entlastungszone an einem Garantieband im Ausschnitt und in vergrösserter Darstellung,
- Figur 8: das Garantieband gemäss Figur 7 in der Ansicht von unten, und
- Figur 9 und 10: eine abgewandelte Entlastungszone in Ansicht und im Schnitt.

Figur 1 zeigt eine Schraubkappe 1 aus Kunststoffmaterial mit einem Innengewinde 5, die dazu bestimmt ist, eine Behältermündung 2 mit einem Aussengewinde 6 zu verschliessen. Derartige Schraubkappen werden bevorzugt zum Verschliessen von Flaschen mit Erfrischungsgetränken verwendet, wobei es sich in der Regel um Mehrwegflaschen aus Glas mit einer genormten Flaschenmündung handelt. Sie können aber auch bei Einweg-Glas und Kunststoff-Flaschen verwendet werden. Im Gegensatz zu Einwegflaschen aus Kunststoff ist es dabei von Bedeutung, dass das Garantieband 3 nicht unter dem Wulst 4 am Flaschenhals verbleibt, da dies einen erheblichen Mehraufwand beim Reinigen der Flasche bedeuten würde. Auch das Recycling der Kunststoff-Flaschen wird erleichtert. Das Garantieband weist daher in Umfangrichtung eine etwa vertikale Sollbruchstelle 11 auf, welche bewirkt, dass das Garantieband von der Flaschenmündung entfernt werden kann und vorzugsweise mit der Schraubkappe verbunden bleibt.

Das Garantieband 3 besteht aus einem relativ fest mit dem unteren Kappenrand verbundenen Umfangsabschnitt 9 und aus einem abreissbaren bzw. nicht fest verbundenen Komplementärabschnitt 10. Auf der Innenseite 7 des Garantiebandes, vorzugsweise am Komplementärabschnitt 10 ist ein Rückhalte-Element in der Form eines Wulstes 8 angeordnet, der beim erstmaligen Aufschrauben der Kappe unter den Wulst 4 an der Behältermündung 2 schnappt und der beim erstmaligen Abschrauben die erforderliche Zugkraft zum Reissen des Garantiebandes bewirkt.

Das Garantieband 3 ist mittels Stegen 20 mit dem unteren Rand 18 der Kappe 1 verbunden. Die Stege 20 reissen beim erstmaligen Oeffnen der Kappe 1 und bilden somit eine etwa horizontale Sollbruchlinie.

Die vertikale Sollbruchstelle 11 wird gebildet durch einen oberen Materialsteg 13 und einen unteren Materialsteg 14, welcher am unteren Rand 19 des Garantiebands 3 angeordnet ist. Neben der Sollbruchstelle 11 erstreckt sich vom unteren Rand 19 des Garantiebands 3 nach oben in Richtung zur Schraubkappe eine Entlastungszone 12. Die Entlastungszone 12 ist etwa dreieckig ausgebildet, wobei die untere Dreieckseite mit dem unteren Rand 19 des Garantiebands 3 zusammenfällt. Die Spitze des Dreiecks zeigt nach oben in Richtung zur Schraubkappe 1.

Im Bereich der Entlastungszone ist das Material der Wand des Garantiebands 3 auf etwa ein Drittel der Wandstärke geschwächt. Dadurch wird die Dehnbarkeit erhöht, ohne dass ein Reissen im Bereich der Entlastungszone 12 zu befürchten wäre. Das Garantieband 3 hat bei Schraubkappen für handelsübliche 28 mm Flaschen-Verschlüsse eine Gesamthöhe von ca. 5 bis 7 mm. Die Entlastungszone 12 erstreckt sich wenigstens bis zur halben Höhe des Garantiebands. Durch die Anordnung der Entlastungszone neben der vertikalen Sollbruchstelle 11 wird in diesem Bereich die Dehnbarkeit erhöht. Durch die dreieckige Form ist die Dehnbarkeit im Bereich des unteren Rand 19 des Garantiebands 3 am grössten. Sie nimmt entsprechend der Keilform der Entlastungszone gemäss Figur 1 nach oben ab. Wenn deshalb beim Verschliessen einer Flasche der untere Rand 19 des Garantiebands 3 aufgeweitet wird, weil der Wulst 8 über den Wulst 4 an der Behältermündung 2 gepresst wird, kann sich das Garantieband 3 ausreichend dehnen, um ein Reissen der Materialstege 13, 14 während des Verschliessvorgangs zu vermeiden. Wird jedoch die Schraubkappe erstmals geöffnet, dann läuft die Oberseite des Wulstes 8 gegen die Unterseite des Wulstes 4 an der Behältermündung 2. Die Belastung des Garantiebands 3 erfolgt also von oben nach unten, wobei aufgrund der Keilform der Entlastungszone 12 im oberen Bereich praktisch keine erhöhte Dehnbarkeit gegeben ist. Dementsprechend dehnt sich das Garantieband 3 nicht auf und die Stege 20 und die Materialstege 13 und 14 reissen, wie in Figur 1 dargestellt.

Beim Ausührungsbeispiel gemäss Figur 1 ist die Entlastungszone 12 auf der Innenseite des Garantiebands angebracht. Sie kann vorteilhaft auch auf der Aussenseite angebracht werden.

Figur 2 zeigt ein abgewandeltes Ausführungsbeispiel der Erfindung, bei welchem die Stege 20 und damit die horizontale Sollbruchlinie über den gesamten Umfang, d. h. also 360 ° der Schraubkappe 1 verlaufen. Das Garantieband 3 gemäss Figur 2 und 3 ist anstelle eines Wulstes 8 in bekannter Weise mit nach innen umlegbaren Verlängerungen 8a versehen, die als Rückhalte-Elemente dienen und mit dem Wulst 4 der Behältermündung 2 zusammenwirken. Wie in Figur 2 und 3 dargestellt, ist zu beiden Seiten der vertikalen Sollbruchlinie 11 je eine Entlastungszone 12 vorgesehen. Wenn beim Verschliessen der Flasche (Figur 2) der untere Rand 19 des Garantiebands aufgeweitet wird, bewirken die Entlastungszonen 12 eine erhöhte Dehnbarkeit des Garantiebands 3 und verhindern damit ein Reissen der Materialstege 13 und 14. Nach dem vollständigen Aufschrauben der Schraubkappe 1 liegen die Vorsprünge 8a an der Unterseite des Wulst 4 an. Wird nun die Flasche geöffnet, so wird in erster Linie eine vertikale Kraft auf das Garantieband 3 ausgeübt, wodurch die Stege 20 reissen, um das erstmalige Oeffnen anzuzeigen. So weit sich eine horizontale Kraftkomponente ergeben kann, die eine radiale Dehnung des Garantiebands 3 bewirkt, so tritt diese Aufweitung oder Dehnung oberhalb der Vorsprünge 8, d. h. also am oberen Ende des Garantiebands 3 im Bereich der Stege 20 auf. In diesem Bereich wirken die Entlastungszonen nicht, so dass die Garantiefunktion unbeeinträchtigt bleibt.

Figur 4 zeigt ein abgewandeltes Ausführungsbeispiel einer Entlastungszone 12. Im Bereich der Entlastungszone 12 ist eine etwa keilförmige Aussparung 12a im Garantieband 3 vorgesehen. Die Aussparung 12a ist durch einstückig gespritzte, horizontal verlaufende Materialbrücken 30, 31, 32, 33 überbrückt. Die Materialbrücken 30 bis 33 sind unterschiedlich dick und unterschiedlich lang ausgebildet, so dass sie bei einer Belastung unterschiedliche Dehncharakteristik aufweisen. Dabei ist die unterste Materialbrücke 30 am stärksten dehnbar, so dass die Schutzfunktion für die Materialstege 13, 14 analog Figur 2 und 3 gewährleistet wird.

Figur 5 und 6 zeigen eine Entlastungszone 12 mit einer keilförmig verlaufenden Materialverdünnung des Garantiebands 3 auf etwa 50 % der Materialstärke. Die Materialverdünnung verläuft unter einem Oeffnungswinkel von etwa 30 °, wobei die untere Seite des Entlastungsdreiecks mit dem unteren Rand 19 des Garantiebands 3 zusammenfällt.

Figur 7 und 8 zeigen ein abgewandeltes Ausführungsbeispiel, bei welchem statt der Materialstege 13 und 14 eine dünne Membran 34 vorgesehen ist, welche die vertikale Sollbruchstelle 11 bildet. Neben der vertikalen Sollbruchstelle ist eine Entlastungszone 12 vorgesehen, die gewellt verlaufende Wand-Abschnitte 12a aufweist. Die Dehnbarkeit der Entlastungszone 12 ist dabei wiederum im Bereich des unteren Rands des Garantiebands 3 am stärksten. Sobald beim Verschliessen der Flasche der untere Rand des Garantiebands 19 einer starken Zugspannung unterworfen wird, dehnt sich die Entlastungszone 12 ziehharmonikaartig aus, so dass die Belastung der Membran 34 reduziert wird.

Die optimale Anordnung der Entlastungszone 12 sowie ihre Konfiguration und Höhe hängt vor allem vom gewählten Material, der gewünschten Dehnbarkeit, der Dimensionierung der Materialstege 13, 14 und der Stege 20 ab. Die Anordnung lässt sich in der Praxis leicht optimieren.

Figur 9 und 10 zeigen ein Ausführungsbeispiel eines Garantiebands mit abgewandelter Entlastungszone 12. Dabei ist Figur 10 die schematische Schnittdarstellung längs der Linie A-A in Figur 9. Soweit Figur 9 und 10 dem Ausführungsbeispiel gemäss Figur 2 und 3 entspricht, sind gleiche Teile mit gleichen Bezugszeichen versehen.

Wie dargestellt, sind zwei Entlastungszonen 12 vorgesehen, die im Querschnitt etwa keilförmig nach unten verlaufende Materialverdünnungen 35 aufweisen. In der Draufsicht sind die Materialverdünnungen 35 etwa rechteckig. Da im Bereich der Materialverdünnungen 35 die Wandstärke des Garantiebands 3 nach unten zulaufend dünner wird und die dünnste Stelle im Bereich des unteren Rands 19 erreicht ist, steigt die Dehnbarkeit des Garantiebands progressiv nach unten, obwohl die Entlastungszone in der Ansicht nicht keilförmig sondern etwa rechteckig geformt ist.

Ersichtlicherweise lässt sich in Anpassung an Material und Dehnungs-Anforderung der Grad der Materialschwächung und die Abnahme des Materials so dimensionieren, dass die Verbesserung der Dehnbarkeit beim Verschliessen gewährleistet wird.

Selbstverständlich kann die Variante gemäss Figur 9 und 10 mit einer der Varianten gemäss Figur 1 bis 8 kombiniert werden. Dies würde z. B. bedeuten, dass bei einer keilförmig verlaufenden Entlastungszone gemäss Figur 2 oder 6 oder bei der wellenförmig verlaufenden Entlastungszone gemäss Figur 8 zusätzlich eine nach unten hin zunehmende Materialschwächung 33 vorgesehen ist, um die Dehnbarkeit der Entlastungszone in diesem Bereich zu erhöhen.

Zur Vereinfachung der Darstellung ist bei den Ausführungsbeispielen nur eine vertikale Sollbruchstelle 11 gezeigt. Selbstverständlich kann die Erfindung auch bei Schraubkappen angewendet werden, die zwei oder mehrere vertikale Sollbruchlinien aufweisen. Die Stege 20 sind in Figur 2 und 3 gleichmässig dick dargestellt. Selbstverständlich ist es auch denkbar, einen der Stege dicker auszubilden, um das Garantieband nach dem Reissen der restlichen Stege an der Schraubkappe 1 zu halten. Sofern mehrere durch vertikale Sollreisslinien 11 getrennte Garantiebandabschnitte vorgesehen werden sollen, kann jeder dieser Abschnitte einen verdickten Steg zur permanenten Verbindung mit der Schraubkappe sowie wenigstens eine Entlastungszone im Bereich neben der vertikalen Sollbruchstelle aufweisen.

## Patentansprüche

1. Schraubkappe (1) zum Verschliessen einer Behältermündung (2) mit einem am unteren Rand der Kappe angeordneten und einstückig mit dieser ausgebildeten, umlaufenden Garantieband (3) aus Kunststoffmaterial das dazu bestimmt ist, bei aufgesetzter Kappe einen Vorsprung oder Wulst (4) an der Behältermündung zu untergreifen und das zu diesem Zweck auf der Innenseite (7) wenigstens ein Rückhalte-Element (8, 8a) aufweist, das beim erstmaligen Aufschrauben der Kappe über den Wulst (4) schiebbar ist und das beim erstmaligen Abschrauben der Kappe ein Reissen des Garantiebands bewirkt, wobei das Garantieband in Umfangsrichtung wenigstens eine etwa vertikal verlaufende Sollbruchstelle (11) aufweist, an der es über seine gesamte Höhe trennbar ist, und wobei neben der Sollbruchstelle (11) wenigstens eine Entlastungszone (12) im Garantieband (3) vorgesehen ist, in dessen Bereich das Garantieband dehnbarer ist, als im übrigen Umfangsbereich, dadurch gekennzeichnet, dass die Dehnbarkeit der Entlastungszone (12) gegen den unteren Rand (19) des Garantiebands (3) hin zunimmt, so dass die Dehnbarkeit des Garantiebandes (3) zum unteren Rand (19) hin zunimmt.

2. Schraubkappe nach Anspruch 1, dadurch gekennzeichnet, dass die Entlastungszone (12) die Form einer sich in Aufschraubrichtung gegen den unteren Rand (19) des Garantiebands (3) erweiternden Materialverdünnung und/oder einer sich nach unten verstärkenden Materialschwächung (35) aufweist, die sich über einen Teil des Garantiebands (3) erstreckt.

3. Schraubkappe nach Anspruch 1 oder 2, dadurch gekennzeichnet, dass die Entlastungszone (12) als Dreieck ausgebildet ist, dessen Spitze zur Schraubkappe (1) weist und dessen gegenüberliegende Seite mit dem unteren Rand (19) des Garantiebands (3) zusammenfällt.

4. Schraubkappe nach einem der Ansprüche 1 bis 3, dadurch gekennzeichnet, dass die Entlastungszone (12) bezogen auf die Aufschraubrichtung vor der Sollbruchstelle angeordnet ist.

5. Schraubkappe nach einem der Ansprüche 1 bis 3, dadurch gekennzeichnet, dass Entlastungszonen (12) zu beiden Seiten der vertikalen Sollbruchstelle (11) angeordnet sind.

6. Schraubkappe nach einem der Ansprüche 1 bis 5, dadurch gekennzeichnet, dass das Garantieband einen Umfangsabschnitt (9) aufweist, entlang dessen es zusammenhängend mit dem unteren Rand (18) der Kappe verbunden ist und dass es einen Komplementärabschnitt (10) aufweist, entlang dessen es über abreissbare Stege (20) mit dem unteren Rand der Kappe verbunden ist, wobei an einem oder an jedem der beiden Grenzbereiche zwischen den Abschnitten (9, 10) eine Sollbruchstelle (11) angeordnet ist.

7. Schraubkappe nach Anspruch 6, dadurch gekennzeichnet, dass die Entlastungszone (12) am Umfangsabschnitt (10) angeordnet ist.

8. Schraubkappe nach einem der vorangegangenen Ansprüche 3 bis 7, dadurch gekennzeichnet, dass der Winkel an der Spitze des Dreiecks etwa 20 bis 50 ° und vorzugsweise etwa 35 ° beträgt.

9. Schraubkappe nach Anspruch 8, dadurch gekennzeichnet, dass der dehnbare Bereich der Entlastungszone (12) sich wenigstens über die halbe Höhe des Garantiebands (3) erstreckt.

## Claims

1. A screw cap (1) for closing a container mouth (2) comprising a peripherally extending anti-tamper strip (3) of plastics material which is arranged at the lower edge of the cap and which is formed integrally with the cap and which is intended, when the cap is fitted on the container mouth, to engage under a projection or bead (4) at the container mouth and which for that purpose has on the inside (7) at least one retaining element (8, 8a) which can be pushed over the bead (4) when the cap is screwed on for the first time and which causes tearing of the anti-tamper strip when the cap is unscrewed for the first time, wherein in the peripheral direction the anti-tamper strip has at least one substantially vertically extending desired-rupture location (11) at which it is severable over its entire height, and wherein provided beside the desired-rupture location (11) in the anti-tamper strip (3) is at least one relief zone (12), in the region of which the anti-tamper strip is more stretchable than in the rest of the peripheral region, characterised in that the stretchability of the relief zone (12) increases towards the lower edge (19) of the anti-tamper strip (3) 50 that the stretchability of the anti-tamper strip (3) increases towards the lower edge (19).

2. A screw cap according to claim 1 characterised in that the relief zone (12) is in the form of a material thinning which increases in width in the screwing-on direction towards the lower edge (19) of the anti-tamper strip (3) and/or a material weakening (35) which becomes more pronounced in a downward direction and which extends over a part of the anti-tamper strip (3).

3. A screw cap according to claim 1 or claim 2 characterised in that the relief zone (12) is in the form of a triangle whose tip faces towards the screw cap (1) and whose oppositely disposed side coincides with the lower edge (19) of the anti-tamper strip (3).

4. A screw cap according to one of claims 1 to 3 characterised in that the relief zone (12) is arranged in front of the disired-rupture location with respect to the screwing-on direction.

5. A screw cap according to one of claims 1 to 3 characterised in that the relief zones (12) are arranged at both sides of the vertical desired-rupture location (11).

6. A screw cap according to one of claims 1 to 5 characterised in that the anti-tamper strip has a peripheral portion (9), along which it is continuously connected to the lower edge (18) of the cap, and that it has a complementary portion (10) along which it is connected to the lower edge of the cap by way of tear-away webs (20), wherein a desired-rupture location (11) is arranged at one or each of the two boundary regions between the portions (9, 10).

7. A screw cap according to claim 6 characterised in that the relief zone (12) is arranged at the peripheral portion (10).

8. A screw cap according to one of preceding claims 3 to 7 characterised in that the angle at the tip of the triangle is about 20 to 50° and preferably about 35°.

9. A screw cap according to claim 8 characterised in that the stretchable region of the relief zone (12) extends at least over half the height of the anti-tamper strip (3).

## Revendications

1. Couvercle à vis (1) pour fermer une ouverture de récipient (2), comportant sur tout le tour une bande de garantie (3) en matière plastique qui est disposée sur le bord inférieur du couvercle, qui est réalisée d'une seule pièce avec celui-ci, qui est destinée à venir en prise sous une saillie ou un renflement (4) de l'ouverture du récipient, quand le couvercle est posé, et qui comporte à cet effet, sur le côté intérieur (7), au moins un élément de retenue (8, 8a) qui est apte à glisser sur le renflement (4) lorsqu'on visse le couvercle pour la première fois, et qui provoque un déchirement de la bande de garantie lorsqu'on dévisse le couvercle pour la première fois, étant précisé que la bande de garantie présente dans le sens périphérique au moins un point de rupture (11) à peu près vertical au niveau duquel elle peut être séparée sur toute sa hauteur, et qu'il est prévu près du point de rupture (11), dans la bande de garantie (3), au moins une zone de décharge (12) dans la région de laquelle la bande de garantie est plus extensible que dans le reste de la région périphérique,
caractérisé en ce que l'extensibilité de la zone de décharge (12) va en augmentant vers le bord inférieur (19) de la bande de garantie (3), de sorte que l'extensibilité de la bande de garantie (3) va en augmentant vers ledit bord inférieur (19).

2. Couvercle à vis selon la revendication 1, caractérisé en ce que la zone de décharge (12) a la forme d'un amincissement de matériau qui va en s'élargissant vers le bord inférieur (19) de la bande de garantie (3), dans le sens de vissage, et/ou d'un affaiblissement de matériau (35) qui va en augmentant vers le bas et qui s'étend sur une partie de la bande de garantie (3).

3. Couvercle à vis selon la revendication 1 ou 2, caractérisé en ce que la zone de décharge (12) est conçue comme un triangle dont la pointe est dirigée vers le couvercle à vis (1) et dont le côté opposé coïncide avec le bord inférieur (19) de la bande de garantie (3).

4. Couvercle à vis selon l'une des revendications 1 à 3, caractérisé en ce que la zone de décharge (12) est disposée devant le point de rupture, par rapport au sens de vissage.

5. Couvercle à vis selon l'une des revendications 1 à 3, caractérisé en ce que des zones de décharge (12) sont prévues des deux côtés du point de rupture vertical (11).

6. Couvercle à vis selon l'une des revendications 1 à 5, caractérisé en ce que la bande de garantie comporte une section périphérique (9) le long de laquelle elle est solidaire du bord inférieur (18) du couvercle, et en ce qu'elle comporte une section complémentaire (10) le long de laquelle elle est reliée au bord inférieur du couvercle grâce à des pattes (20) aptes à être arrachées, un point de rupture (11) étant disposé sur l'une des deux zones limites entre les sections (9, 10), ou sur chacune des deux zones limites.

7. Couvercle à vis selon la revendication 6, caractérisé en ce que la zone de décharge (12) est disposé sur la section périphérique (10).

8. Couvercle à vis selon l'une des revendications 3 à 7 précédentes, caractérisé en ce que l'angle de la pointe du triangle est d'environ 20 à 50° et de préférence d'environ 35°.

9. Couvercle à vis selon la revendication 8, caractérisé en ce que la région extensible de la zone de décharge (12) s'étend au moins sur la moitié de la hauteur de la bande de garantie (3).
